# DEMANDE DE BREVET EUROPEEN

(11) **EP 0 483 018 A1**
(43) Date de publication de la demande: **29.04.1992**
(21) Numéro de dépôt: 91402870.9
(22) Date de dépôt: 25.10.1991
(51) Int. Cl.: B65B 43/44, A47F 1/08

(54) **Dispositif de présentation et de distribution d'objets quelconques tels que par exemple des récipients, des couvercles ou des objets analogues**

(30) Priorité: 25.10.1990 FR 9013253
(71) Demandeur: MOBIL PLASTICS EUROPE, INC., B-6761 Virton (BE)
(72) Inventeur: Dubois,Christian Jean, F-78860 Saint Nom La Bretèche (FR)
(74) Mandataire: Durand, Yves Armand Louis

(57) **Abrégé**

La présente invention concerne un dispositif de présentation et de distribution d'objets quelconques.

Ce dispositif comprend essentiellement un réceptacle (1) dans lequel peuvent être retenus des objets empilés et d'où ils peuvent être extraits un à un, ce réceptacle étant monté emboîté et amovible sur la partie supérieure d'un support (2) de façon à laisser entre la partie inférieure du réceptacle (1) et la partie supérieure du support (2) un espace libre procurant un accès aux objets pour les extraire du réceptacle (1).

Ce dispositif s'applique notamment à la présentation et à la distribution de récipients et de couvercles pour ces récipients.

## Description

La présente invention a essentiellement pour objet un dispositif de présentation et de distribution d'objets quelconques, tels que par exemple des récipients et des couvercles pour ces récipients.

La présentation et la distribution de récipients ou boîtes en matière plastique et de couvercles indépendants pour ces récipients posent actuellement des problèmes, notamment dans le secteur de l'industrie alimentaire.

En effet, à la connaissance du demandeur, il n'existe pas actuellement de systèmes simples, rationnels et peu coûteux permettant la présentation et la distribution de boîtes et de couvercles, et qui soient de nature à permettre facilement et rapidement par exemple des opérations de conditionnement de denrées alimentaires diverses dans les récipients.

Aussi, la présente invention a pour but de combler cette lacune en proposant un dispositif de présentation et de distribution qui répond aux objectifs ci-dessus.

A cet effet, l'invention a pour objet un dispositif de présentation et de distribution d'objets quelconques tels que par exemple des récipients ou des couvercles et du type comprenant un réceptacle dans lequel peuvent être retenus des objets empilés et d'où ils peuvent être extraits un à un, caractérisé en ce que ledit réceptacle est monté emboîté sur la partie supérieure d'un support de façon à laisser entre la partie inférieure du réceptacle et la partie inférieure du support un espace libre procurant un accès aux objets pour les extraire du réceptacle.

On précisera ici que le réceptacle est avantageusement monté amovible et coulissant sur la partie supérieure du support.

Suivant une autre caractéristique de ce dispositif, le réceptacle présente la forme d'un boîtier sans fond ni couvercle et dont l'une des parois comporte une fente, tandis que le support présente la forme générale d'un U dont la partie ouverte, en position montée du boîtier sur le support, est située du même côté que la fente précitée.

Selon encore une autre caractéristique de ce dispositif, des butées ou analogues sont prévues sur les faces externes du réceptacle ou sur les faces internes du support pour retenir le réceptacle sur le support.

D'autres butées ou analogues sont prévues sur les faces internes du réceptacle pour y retenir les objets.

Ces autres butées sont situées sensiblement dans un même plan horizontal pour permettre la retenue de récipients par leurs bords, sans empêcher l'extraction desdits récipients par passage forcé au travers du cadre constitué par lesdites butées.

Suivant un mode de réalisation particulier, les butées précitées prévues respectivement sur les faces externes et internes du réceptacle appartiennent à une pièce unique sensiblement en forme de cornière à ailes repliées en sens opposé, laquelle cornière est intercalée entre les faces en regard du réceptacle et du support.

Ces butées peuvent également s'étendre suivant un plan incliné constituant une glissière pour des couvercles de récipients empilés dans le réceptacle.

Dans ce cas, les butées en question peuvent s'étendre dans le réceptacle depuis un point haut jusqu'à un point bas situé à une certaine distance de la paroi avec fente du réceptacle et au niveau du plan défini par la partie inférieure de ce réceptacle.

Ces butées peuvent encore former un élément indépendant du réceptacle ou boîtier et présentant la forme d'un U dont les extrémités des branches, constituant le point bas précité, comportent chacune un prolongement formant un support vertical du U dans le boîtier.

Suivant un autre mode de réalisation, les butées peuvent s'étendre dans le réceptacle depuis un point bas jusqu'à un point haut situé à une certaine distance de la paroi avec fente du réceptacle, et dans ce cas les couvercles sont extraits un à un du réceptacle par une fente orthogonale à la fente précitée.

Le dispositif de cette invention est encore caractérisé par l'assemblage temporaire de plusieurs réceptacles et/ou plusieurs supports par leurs parois latérales, à l'aide de moyens appropriés, tels que par exemple des clips ou des vis.

Les réceptacles et les supports pourront avantageusement être réalisés par moulage ou pliage en une matière plastique appropriée.

Mais d'autres caractéristiques et avantages de l'invention apparaîtront mieux dans la description détaillée qui suit et se réfère aux dessins annexés, donnés uniquement à titre d'exemple, et dans lesquels.

La figure 1 est une vue en perspective d'un réceptacle et de son support en position non assemblée, le réceptacle étant destiné à contenir un empilement de récipients.

La figure 2 est une vue en élévation, suivant la flèche II de la figure 1 du réceptacle en position emboîtée et retenue sur le support.

La figure 3 est une vue similaire à la figure 1, mais montrant un réceptacle équipé de butées formant un plan incliné pour permettre le stockage et la distribution d'un empilement de couvercles de récipients.

La figure 4 est une vue en perspective et à l'état non assemblé, d'un support, d'un réceptacle pour couvercles et d'un élément indépendant formant butée pour lesdits couvercles.

La figure 5 est une vue en coupe suivant la ligne V-V de la figure 4 du support, du réceptacle et de l'élément indépendant, en position assemblée.

La figure 6 est une vue agrandie et en coupe illustrant l'extraction des couvercles du réceptacle des figures 4 et 5.

La figure 7 est une vue similaire à la figure 1, mais montant des pièces en forme de cornière assurant la double fonction de retenue du réceptacle sur son support, et de retenue des récipients dans ledit réceptacle.

En se reportant aux dessins, on voit qu'un dispositif de présentation et de distribution d'objets selon cette invention comprend essentiellement un réceptacle 1 dans lequel peuvent être retenus des objets empilés tels que des récipients R (figure 2) ou des couvercles C (figure 6), ce réceptacle pouvant être monté de façon coulissante et emboîtée sur la partie supérieure d'un support 2.

On comprend donc que le réceptacle 1 est monté de façon amovible sur son support 2.

Suivant l'exemple de réalisation représenté, le réceptacle 1 présente la forme d'une enveloppe ou d'un boîtier à quatre faces sans fond ni couvercle. L'une 3 des quatre parois ou faces 3, 4, 5 et 6 du boîtier 1 comporte une fente 7 qui débouche en partie haute et basse du boîtier et dont le rôle sera expliqué ultérieurement.

Le support 2 du réceptacle ou boîtier 1 présente la forme générale d'un U, comme on le voit bien sur les figures. Et, en position montée du boîtier 1 sur le support 2, la fente 7 se trouve du même côté que la partie ouverte 8 du U.

Les faces ou parois 4, 5, 6 du réceptacle 1 comportent chacune, suivant un exemple de réalisation, une butée extérieure 9 permettant la retenue du réceptacle 1 sur le support 2, comme on le voit bien sur les figures 2 et 5, et cela de telle façon qu'entre la partie inférieure dudit réceptacle et la partie inférieure du support, soit laissé un espace libre procurant un accès aux objets pour les extraire du réceptacle, comme on l'expliquera en détail plus loin. Cet espace libre est repéré en 10 sur les figures 2 et 5.

Les butées 9 peuvent être réalisées de toute manière appropriée et être intégrales aux parois ou faces 4, 5, 6 du boîtier 1, ou bien être rapportées et fixées sur ces faces par tout moyen approprié tel que par exemple vissage ou collage.

Le réceptacle ou boîtier 1 est également muni d'autres butées qui sont intérieures au réceptacle et qui seront décrites en détail ci-après.

En se reportant aux figures 1 et 2, on voit que ces autres butées, repérées en 11 sont toutes situées dans un même plan horizontal pour permettre la retenue de récipients R par leurs bords généralement flexibles B. Suivant l'exemple représenté, les butées 11 sont prévues aux quatre coins du réceptacle 1 en partie inférieure de celui-ci, mais on pourrait parfaitement, sans sortir du cadre de l'invention, prévoir une autre disposition et une forme pour ces butées autre qu'une forme triangulaire, à la condition qu'elles soient toutes dans sensiblement le même plan horizontal.

Suivant le mode de réalisation illustré par la figure 7, les butées 9 et 11 appartiennent à une pièce unique 20 présentant sensiblement la forme d'une cornière intercalée entre les faces en regard du support 2 et du réceptacle 1. Plus précisément, la pièce 20 comporte une partie centrale 20a et deux ailes repliées sensiblement à 90°, et suivant des sens opposés, par rapport à la partie centrale 20a, de sorte que l'une des ailes, ou aile supérieure forme une butée 9, tandis que l'autre aile, ou aile inférieure, forme une butée 11. Ainsi, la pièce unique 20 en forme de cornière assure, à elle seule, la double fonction de retenue du réceptacle 1 sur son support 2, et de retenue du bord B des récipients R dans le réceptacle 1. On comprend en effet que l'aile supérieure ou butée 9 prendra appui sur le bord supérieur du support 2, tandis que la partie inférieure du réceptacle 1 prendra appui sur l'aile inférieure ou butée 11, de sorte que le réceptacle 1 sera maintenu sur son support 2. Egalement, l'aile inférieure ou butée 11 servira d'appui pour le bord B des récipients R qui, comme expliqué précédemment, pourront être extraits vers le bas par forçage au travers du cadre constitué par les ailes inférieures ou butées 11 appartenant respectivement à deux cornières opposées 20, comme on le voit bien sur la figure 7.

Si le réceptacle ou boîtier 1 doit contenir des couvercles C, les butées intérieures au réceptacle formeront un plan incliné constituant en quelque sorte une glissière pour lesdits couvercles.

Suivant le mode de réalisation représenté sur la figure 3, ces butées formant plan incliné revêtent la forme de deux tasseaux ou analogues parallèles et inclinés respectivement solidaires des faces opposées 4 et 6 du réceptacle ou boîtier 1. Ces tasseaux 12 s'étendent depuis un point haut du côté de la paroi 6 jusqu'à un point bas du côté de la paroi frontale 3, en laissant un espace libre pour l'extraction des couvercles, comme on l'a montré en 13.

Suivant une variante, les tasseaux 12 pourraient être inclinés de façon inverse comme schématisé par les traits pointillés 14. Dans ce cas, les tasseaux s'étendent dans le réceptacle 1 depuis un point bas du côté de la paroi 6 jusqu'à un point haut du côté de la paroi frontale 3 avec fente 7, étant entendu que, dans ce cas, les couvercles C seraient extraits par une fente 7a orthogonale à la fente 7, comme on le décrira plus loin à propos du fonctionnement.

Suivant la réalisation illustrée par les figures 4 à 6, les butées inclinées destinées à retenir les couvercles C dans le receptacle 1 revêtent la forme d'un élément 15 indépendant de ce réceptacle et présentant sensiblement la forme d'un U dont on a montré en 16 les deux branches formant butées inclinées pour les couvercles, et en 17 la base.

Comme on le voit bien sur les figures 4 à 6, les extrémités des branches 16 du U comportent chacune un prolongement 18 formant un certain angle avec les branches 16 de manière qu'à l'insertion de l'élément 15 dans le réceptacle 1, les prolongements 18 forment un support vertical pour l'élément 15, et les branches 16 constituent un plan incliné, étant entendu que la base 17 du U prend appui sur une butée 19 intérieure au réceptacle 1. En position insérée de l'élément 15 et comme on le voit bien sur la figure 5, les prolongements 18 prennent appui sur le même plan que celui sur lequel prend appui le support 2 étant entendu qu'un espace ou une ouverture 13 est laissée au niveau du plan défini par la partie inférieure du réceptacle 1, entre la partie de raccordement des branches 16 et des prolongements 18, et la paroi frontale 3 du réceptacle 1. Cette ouverture 13 permettra l'extraction des couvercles C après glissement sur les branches 16 de l'élément 15, comme on le verra plus en détail dans les explications qui suivent à propos du fonctionnement.

Revenant aux figures 1 et 2, on comprend que des récipients R peuvent être facilement empilés et stockés dans le boîtier 1, et cela en s'aidant, si cela est nécessaire, de la fente 7 donnant accès au bord B des récipients. Le boîtier ainsi rempli peut être ensuite placé commodément sur son support 2, comme on le voit sur la figure 2, et les récipients R peuvent être extraits un à un par forçage et déformation des bords B au travers du cadre constitué par les butées 11, étant entendu qu'une telle opération sera facilitée par l'espace libre 10 laissé entre la partie inférieure du boîtier 1 et le plan sur lequel repose le support 2.

Pour ce qui concerne les couvercles C et comme on le voit bien sur la figure 6, ceux-ci peuvent être facilement empilés et stockés dans le boîtier 1 en s'aidant éventuellement de la fente 7, comme expliqué plus haut pour les récipients R. La pile de couvercles repose sur le plan incliné constitué soit par les butées 12, soit par les branches 16 de l'élément 15.

Comme cela est bien visible sur la figure 6, l'extraction des couvercles C s'effectue manuellement en les tirant l'un après l'autre à travers l'espace 13 laissé libre entre le plan incliné et la paroi frontale 3 du boîtier 1.

L'opération d'extraction sera la même, en utilisant le réceptacle visible sur la figure 3 et comportant simplement deux tasseaux opposés et inclinés 12. Toutefois, si ces butées sont inclinées suivant le sens montré en 14, l'extraction des couvercles C s'effectuera au travers de la fente horizontale 7a orthogonale à la fente 7.

Il est important d'observer ici que, du fait du stockage en position inclinée des couvercles C, ceux-ci n'auront aucune tendance naturelle à s'emboîter ce qui serait le cas d'un empilement horizontal de couvercles. Autrement dit, les couvercles pourront facilement s'extraire un à un du boîtier 1. Egalement, les dimensions de l'ouverture 13 seront fonction du type de couvercles C.

Il faut également dire que les ensembles de présentation et de distribution qui viennent d'être décrits peuvent être assemblés par leurs parois latérales par exemple à l'aide de tout moyen approprié, tel que par exemple des clips ou des vis. Ainsi, plusieurs réceptacles 1 et/ou plusieurs supports 2 pourront être facilement assemblés, et cela de façon amovible, en fonction par exemple du nombre de récipients et de couvercles à manipuler ou du poste de travail où ces récipients et couvercles sont utilisés.

Bien entendu, l'invention n'est nullement limitée aux modes de réalisation décrits et illustrés qui n'ont été donnés qu'à titre d'exemple.

C'est ainsi que la matière du réceptacle et de son support peuvent être quelconques, de même que la forme, la matière et le mode de fixation des butées solidaires, ou non, du réceptacle.

C'est dire que l'invention comprend tous les équivalents techniques des moyens décrits ainsi que leurs combinaisons si celles-ci sont effectuées suivant son esprit.

## Revendications

1. Dispositif de présentation et de distribution d'objets quelconques tels que par exemple des récipients (R) ou des couvercles (C) et du type comprenant un réceptacle (1) dans lequel peuvent être retenus des objets empilés et d'où ils peuvent être extraits un à un, caractérisé en ce que ledit réceptacle (1) est monté emboîté sur la partie supérieure d'un support (2) de façon à laisser entre la partie inférieure du réceptacle et la partie inférieure du support un espace libre (10) procurant un accès aux objets pour les extraire du réceptacle.

2. Dispositif selon la revendication 1, caractérisé en ce que le réceptacle (1) est monté amovible et coulissant sur la partie supérieure du support (2).

3. Dispositif selon la revendication 1 ou 2, caractérisé en ce que le réceptacle (1) présente la forme d'un boîtier sans fond ni couvercle et dont l'une (3) des parois comporte une fente (7), tandis que le support (2) présente la forme générale d'un U dont la partie ouverte (8), en position montée du boîtier (1) sur le support (2), est située du même côté que la fente précitée.

4. Dispositif selon l'une des revendication 1 à 3, caractérisé en ce que des butées ou analogues (9) sont prévues sur les faces externes du réceptacle (1) ou sur les faces internes du support (2) pour retenir le réceptacle sur le support.

5. Dispositif selon l'une des revendication 1 à 4, caractérisé en ce que des butées ou analogues sont prévues sur les faces internes du réceptacle (1) pour y retenir les objets.

6. Dispositif selon la revendication 5, caractérisé en ce que les butées précitées (11) sont situées sensiblement dans un même plan horizontal pour permettre la retenue de récipients (R) par leurs bords (B).

7. Dispositif suivant les revendications 4 à 6, caractérisé en ce que les butées précitées (9, 11) prévues respectivement sur les faces externes et internes du réceptacle (1) appartiennent à une pièce unique sensiblement en forme de cornière (20) à ailes repliées en sens opposé, laquelle cornière est intercalée entre les faces en regard du réceptacle (1) et du support (2).

8. Dispositif selon la revendication 5, caractérisé en ce que les butées précitées (12, 14, 16) s'étendent suivant un plan incliné constituant une glissière pour des couvercles (C) de récipients (R).

9. Dispositif selon la revendication 8, caractérisé en ce que les butées précitées (12, 16) s'étendent dans le réceptacle (1) depuis un point haut jusqu'à un point bas situé à une certaine distance de la paroi (3) avec fente (7) du réceptacle (1) et au niveau du plan défini par la paroi inférieur de ce réceptacle.

10. Dispositif selon la revendication 9, caractérisé en ce que les butées précitées (16) forment un élément (15) indépendant du boîtier (1) et présentant la forme d'un U dont les extrémités des branches (16) constituant le point bas précité, comportent chacune un prolongement (18) formant un support vertical du U dans le boîtier (1).

11. Dispositif selon la revendication 8, caractérisé en ce que les butées précitées (14) s'étendent dans le réceptacle (1) depuis un point bas jusqu'à un point haut situé à une certaine distance de la paroi (3) avec fente (7) du réceptacle dans quel cas, les couvercles précités (C) sont extraits par une fente (7a) orthogonale à la fente (7).

12. Dispositif selon l'une des revendications 1 à 11, caractérisé par l'assemblage temporaire de plusieurs réceptacles (1) et/ou plusieurs supports (2) par leurs parois latérales, à l'aide de moyens appropriés tels que par exemple des clips ou des vis.
